# EUROPÄISCHE PATENTSCHRIFT

(11) **EP 0 801 995 B1**
(45) Veröffentlichungstag und Bekanntmachung des Hinweises auf die Patenterteilung: **09.06.1999**
(21) Anmeldenummer: 96105762.7
(22) Anmeldetag: 12.04.1996
(51) Int. Cl.: B07B 1/22, B07B 1/55, B07B 4/08

(54) **Anlage zur Absiebung einer Fraktion kleiner Korngrössen aus einem zerkleinerten Gut**
Plant for separating by screening a fraction of small grain size from crushed material
Installation pour séparer par tamisage une fraction à granulométrie fine, d'une matière broyée

(43) Veröffentlichungstag der Anmeldung: 22.10.1997
(73) Patentinhaber: Umwelt-Technics-Nord GmbH, D-22851 Norderstedt (DE)
(72) Erfinder: Cloos, Felix, 4240 Esch-sur-Alzette (LU); Gronholz, Claus, 22851 Norderstedt (DE)
(74) Vertreter: Patentanwälte Hauck, Graalfs, Wehnert, Döring, Siemons

(56) Entgegenhaltungen:
- EP-A- 0 385 241
- DE-A- 3 720 490
- SOVIET INVENTIONS ILLUSTRATED Section PQ, Week 8301 16.Februar 1983 Derwent Publications Ltd., London, GB; Class P43, AN 83A2444K XP002011819 & SU-A-906 627 (COMMUNAL MECH. ENG.) , 23.Februar 1982
- SOVIET INVENTIONS ILLUSTRATED Section PQ, Week 8548 24.Dezember 1985 Derwent Publications Ltd., London, GB; Class P43, AN 85302017 XP002011820 & SU-A-1 158 250 (LENGD AGRIC INST) , 30.Mai 1985

## Beschreibung

Die Erfindung bezieht sich auf eine Anlage zur Absiebung einer Fraktion kleiner Korngrößen aus einem mittels eines Brechers oder dergleichen zerkleinerten Gut nach dem Oberbegriff des Patentanspruchs 1.

Es ist bekannt, Bauschutt mit Hilfe von Brecheranlagen wiederverwendbar zu machen. Das Recyclingmaterial soll einer gewünschten Körnungslinie entsprechen, damit die einzelnen Fraktionen für gewünschte Einsatzzwecke, beispielsweise im Straßenbau, zur Verfügung stehen.

Es ist bekannt, Feinanteile, beispielsweise in der Körnungsgröße von 0 bis 4 mit Hilfe eines Trommelsiebes zu trennen. Es besteht jedoch die Gefahr, daß das Trommelsieb zusetzt, insbesondere wenn das Material eine gewisse Feuchtigkeit aufweist, so daß es zu Betriebsunterbrechungen kommen kann. Ferner ist der Durchsatz eines Trommelsiebes relativ gering.

Aus SU-A-906 627 ist ein Trommelsieb bekannt, das für die Trennung von einem aus verschiedenen Materialien zusammengesetzten Gemisch mit hohem Feuchtigskeitsgrad dient. Um das Zusetzten des Trommelsiebes zu vermeiden, sind an dessen Umfang Messer, Düsen und Bürsten vorgesehen, die bei der Drehung der Trommel für die Sauberkeit der Löcher des Siebes sorgen.

Aus der DE 39 05 945 ist bekannt geworden, ein Trommelsieb für metallisches Pulver vorzusehen im Bereich von 0,1 mm Korngröße und kleiner. Um die Klemmkornbildung im Betrieb zu verhindern, weist das Trommelsieb im unteren Bereich ein Düsenblech auf, das an eine Versorgungsleitung für ein Fluid angeschlossen ist. Zwischen dem Düsenblech und der Trommel wird eine Verwirbelung des Aufgabegutes verhindert beim Einfüllen in Siebgutkammern des die Trommel umgebenden Gehäuses. Aus der DE 37 20 490 ist ferner bekannt geworden, bei einer Siebtrommel für z.B. faserhaltigen Kompost im oberen Bereich der Siebtrommel ein Druckluftdüsenrohr anzuordnen, das von einem Kompressor mit Druckluft versorgt wird. Das Düsenrohr dient dazu, die Siebtrommel von Faseranteilen zu reinigen, die sich in der Siebtrommel festgesetzt haben.

Aus der DE 28 06 861 ist bekannt geworden, bei einer Siebzum Reinigen von Getreide mit Hilfe eines Gebläses axial einen Luftstrom in der Trommel zu erzeugen. Aus der DE 24 26 858 ist bekannt, bei einer Siebtrommel zum Trennen von Metallspänen an bearbeiteten Werkstücken an der vorderen Stirnseite über ein Gebläse Luft unter Druck axial einzuleiten. Der Luftstrom erfaßt die Späne am Auslaßende der Siebtrommel und bläst sie in den vorderen oder mittleren Bereich der Siebtrommel zurück. Aus der DE 19 23 230 ist ferner bekannt geworden, zur Reinigung von einer Siebtrommel anhaftenden Fasern eine Düse einzusetzen, die im oberen Bereich der Siebtrommel angeordnet ist. Aus der DE 33 15 991 ist schließlich bekannt geworden, in einer kaskadenartigen Siebanordnung, die von einer Zerkleinerungsvorrichtung beschickt wird, einen warmen Luftstrom einzuführen, um das Siebgut zu trocknen.

Der Erfindung liegt die Aufgabe zugrunde, eine Anlage zur Absiebung einer Fraktion kleinerer Korngrößen aus einem mittels eines Brechers oder dergleichen zerkleinerten Gut zu schaffen, bei der der Durchsatz erhöht werden kann.

Diese Aufgabe wird erfindungsgemäß durch die Merkmale des Patentanspruchs 1 gelöst.

Bei der erfindungsgemäßen Anlage wird ebenfalls mit Hilfe einer Strömungsdüse Druck unter Gas von außen gegen die Siebtrommel gerichtet. Die Anordnung der Strömungsdüse ist jedoch im unteren Bereich am aufwärts sich bewegenden Abschnitt der Siebtrommel. Dadurch wird das von der Siebtrommel aufwärts bewegte Gut teilweise gegen ein Umlenkblech geblasen und das bewegte Gut gegen die gegenüberliegende Innenseite der Siebtrommel gefördert, wo es dann teilweise austritt und zwischen Trommel und Gehäuse zum Auslaß gelenkt wird. Mit Hilfe einer derartigen Maßnahme, die sich bei sehr feinem Gut bei entsprechendem Strömungsdruck leicht bewerkstelligen läßt, wird die zur Verfügung stehende wirksame Siebfläche deutlich erhöht. Der Durchsatz pro Zeiteinheit wird signifikant erhöht. Darüber hinaus wird ein störungsfreier Betrieb erhalten, weil die Strömungsdüse verhindert, daß sich die Maschen des Siebes zusetzen. Dieser Effekt wird noch verbessert, wenn das Gas erwärmt ist. Das abzusiebende Gut wird dadurch getrocknet und neigt daher nicht zu einem Anhaften an der Innenseite der Siebtrommel.

Nach einer Ausgestaltung der Erfindung wird als Druckgas das Abgas eines Dieselmotors verwendet. Brecheranlagen verwenden in aller Regel ein Stromaggregat, das den Strom für den Elektromotor erzeugt, der den Brecher antreibt. Zum Antrieb des Stromaggregates dient ein Dieselmotor. Das Abgas eines Dieselmotors hat eine Temperatur von über 500°C und steht auch unter einem ausreichend hohen Druck, so daß es zur Versorgung der Strömungsdüse verwendet werden kann. Auf diese Weise ist es möglich, einen großen Teil der Verlustenergie des Dieselmotors bei einer Siebanlage dafür einzusetzen, den Durchsatz zu erhöhen und einen störungsfreien Betrieb zu gewährleisten.

Um eine Verschmutzung des Siebgutes durch Rußpartikel zu verhindern, empfiehlt es sich, ein Rußpartikel-Filter einzubauen, in das das ungereinigte Abgas eingeleitet wird. Es ist möglich, mit bekannten Filtern einen Partikel-Abscheidungsgrad bis zu 95 % zu erhalten.

Nach einer Ausgestaltung der Erfindung ist vorgesehen, daß die Strömungsdüse über einen Verstellantrieb verstellbar ist zur Änderung der Höhe des Eintrittsbereichs der Strömung in die Siebtrommel. Die Strömungsdüse kann nach einer weiteren Ausgestaltung der Erfindung als Öffnung in einer Platte ausgebildet sein, die mit der Verstellvorrichtung gekoppelt ist. Die Platte erstreckt sich annähernd tangential zur Siebtrommel und verlagert bei einer Verstellung die Relativlage der Düsenöffnung und damit auch die Lage bezüglich der Trommel, in der der Gasstrom in die Siebtrommel eintritt. Die Lage der Strömungsdüse kann unter anderem auch abhängig gemacht werden von dem Druck des Gases. Daher sieht eine Ausgestaltung der Erfindung vor, daß eine Steuervorrichtung für die Verstellvorrichtung vorgesehen ist sowie ein Druckgeber vor der Strömungsdüse, der den Druck des Gases mißt, wobei die Verstellvorrichtung die Strömungsdüse in Abhängigkeit vom Druck verstellt.

Das eingetragene Fluid muß aus der Siebtrommel wieder entweichen. Dies geschieht nach einer Ausgestaltung der Erfindung dadurch, daß an der vorderen Stirnseite der Siebtrommel ein Luftaustritt vorgesehen ist, dem ein Filter vorgeordnet ist. Der Luftaustritt kann sich über nahezu die gesamte Stirnfläche erstrecken, wobei dafür gesorgt werden muß, daß der jeweils radial äußere Bereich frei bleibt für den Austritt des gröberen Materials. Hier kann eine Schürze oder dergleichen vorgesehen werden, die von dem Material beiseite geschoben wird, damit möglichst wenig Gas ungefiltert ins Freie gelangt. Der Luftaustritt ist im übrigen mit einem Filter versehen, beispielsweise einer Filtermatte, welche verhindert, daß sehr feine Partikel sich staubförmig nach außen verbreiten. Zur Unterdrückung einer Staubbildung kann auch Wasser eingesetzt werden, das mittels Sprühdüsen auf das austretende gröbere Material gesprüht wird.

Ein weiterer Auslaß kann durch mindestens einen im oberen Bereich des Gehäuses vorgesehenen Anschluß gebildet sein, der ebenfalls mit einer Filtervorrichtung versehen ist. Das gefilterte Gas kann über eine Rückführleitung mit der Zuführleitung für die Strömungsdüse verbunden sein, um das austretende Gas wiederzuverwenden. In der Rückführleitung kann nach einer Ausgestaltung der Erfindung eine Heizung vorgesehen sein, welche das rückgeführte Gas auf die Temperatur des Gases in der Zuführleitung bringt.

Da in der Trommel eine Erwärmung des Gutes stattfindet, ist es nach einer Ausgestaltung der Erfindung vorteilhaft, wenn die Wandung des Gehäuses für die Siebtrommel mit einer Wärmeisolierung versehen ist.

Die Erfindung wird nachfolgend anhand von Zeichnungen näher erläutert.
- Fig. 1: zeigt die Längsansicht einer Siebtrommel nach der Erfindung ohne Gehäuse.
- Fig. 2: zeigt schematisch einen Schnitt durch die Siebtrommel nach Fig. 1 entlang der Linie 2 - 2 mit zusätzlichen Komponenten.

Eine Siebtrommel 10 ist um eine etwas zur Horizontalen geneigte Achse in einem Gehäuse, wie es in Fig. 1 bei 12 angedeutet ist, drehbar gelagert. Im vorliegenden Fall sind drei Antriebe 14 im oberen Bereich angeordnet. Der Materialeinlaß ist durch einen Pfeil 16 angedeutet. Er befindet sich am höher liegenden Ende der Siebtrommel 10. Der Materialauslaß für das Siebgut ist mit dem Pfeil 18 gekennzeichnet. Das Siebgut soll zum Beispiel im Korngrößenbereich 0 bis 4 liegen. Das nicht abgesiebte Gut wird aus der Siebtrommel 10 bei 20 entnommen. Am vorderen Stirnende ist die Siebtrommel mithin mit einem in Umfangsrichtung sich erstreckenden Auslaß für dieses Gut zu versehen. Im übrigen ist die Stirnseite mit einem Gasaustritt 22 versehen, zum Beispiel in Form von Lamellen, denen ein Filter 24, zum Beispiel in Form einer Filtermatte, vorgeordnet ist. Die Funktion des Gasaustritts 22 wird weiter unten noch erläutert.

Das Gehäuse 12, das im übrigen mit einer Wärmeisolation versehen ist, besitzt im unteren Bereich einen Auslaß 26 für das Siebgut, das auf ein Abzugsband 28 fällt, das im einzelnen nicht dargestellt ist. Geringfügig oberhalb des Auslasses 26 am sich nach oben bewegenden Teil der Siebtrommel 10, die sich in Uhrzeigerrichtung dreht, ist eine Platte 30 angeordnet, die einen relativ geringen Abstand zur Siebtrommel 10 aufweist und in Richtung des Doppelpfeils 32 verstellbar im Gehäuse 12 gelagert ist. Die Platte 30 weist eine Düsenöffnung 34 auf. Die Platte 30 befindet sich am Ende einer sich erweiternden Leitung 36, die mit dem Auspuff eines Dieselmotors (nicht gezeigt) verbunden ist. Der Dieselmotor ist zum Beispiel Bestandteil eines Stromaggregats, das die Energieversorgung für einen Elektromotor sicherstellt, der einen nicht gezeigten Brecher antreibt. Es versorgt auch den Elektromotor bzw. die Motoren zum Antrieb der Siebtrommel 10. Eine derartige Betriebsweise für Brecheranlagen bzw. Siebvorrichtungen ist an sich bekannt. Das Abgas gelangt über ein ebenfalls nicht dargestelltes Rußfilter, das nahezu sämtliche Rußpartikel entfernt, in die Leitung 36. Es strömt anschließend durch die Düsenöffnung 34 schräg nach oben in die Siebtrommel 10 hinein, wie durch die Strömung 40 in Fig. 2 angedeutet. Ein entsprechend der Trommelwandung gebogenes Ablenkblech 42, das sich zwischen der Platte 30 und dem Scheitel der Siebtrommel 10 erstreckt, bewirkt eine Umlenkung der Strömung 40 in Richtung gegenüberliegender Trommelwandung. Wie durch den Doppelpfeil 44 angedeutet, kann die Lage des Ablenkblechs 42 verändert werden. Die konstruktiven Einzelheiten hierzu sind nicht dargestellt. Man erkennt daher, daß ein Teil des in Umfangsrichtung mitgenommenen Gutes 46 in der Siebtrommel 10 durch die Gasströmung 40 nach oben gefördert wird gegen das Ablenkblech 42 in Richtung der gegenüberliegenden Siebtrommelwandung. Material mit einer Korngröße kleiner als die Maschenweite der Siebtrommel 10 wird auf diese Weise ausgesiebt. Die wirksame Siebfläche der Siebtrommel 10 wird daher durch diese Maßnahme erheblich vergrößert. Darüber hinaus erfolgt durch die Abgasströmung 40 eine Reinigung des Siebes. Da das Abgas heiß ist, zum Beispiel eine Temperatur von 300 bis 500 °C aufweist, erfolgt auch eine Erwärmung des zu siebenden Gutes und damit eine Trocknung, so daß die Gefahr eines Haftenbleibens in der Siebtrommel vermieden wird.

Ein großer Teil der Abluft gelangt über das Filter 24 und den Auslaß 22 gereinigt in die Atmosphäre. Ein anderer Teil wird über einen oberen Auslaß zu einer nicht näher dargestellten Filtervorrichtung 48 geleitet, wobei gereinigte Luft über eine Rückführleitung 50 in die Leitung 36 eingeführt wird. Nach dem Strahlpumpenprinzip wird das rückgeführte Gas wieder über die Düsenöffnung in die Siebtrommel eingeführt. In der Rückführleitung 50 ist eine Heizvorrichtung 52 vorgesehen, um das rückgeführte Gas wieder auf die Temperatur des Abgases zu bringen. Von der Filtervorrichtung 48 abgetrennte Partikel gelangen über einen Schacht 54 zu einem Schneckenförderer 56, der das feine Siebgut zum Abzugsband 28 transportiert.

Es versteht sich, daß in Achsrichtung der Siebtrommel 10 mehrere Strömungsdüsen vorgesehen werden, zum Beispiel drei in gleichmäßigen Abständen voneinander. Desgleichen können auch mehrere Auslässe 46 vorgesehen werden. Die Filteranlage 48 kann auch als Entstaubungsanlage mit einem Gebläse ausgeführt sein.

Die Platte 30 ist mit Hilfe eines Verstellzylinders 58 verstellbar in Richtung des Doppelpfeils 32 je nach den Betriebsverhältnissen, d.h. Beschaffenheit des zu siebenden Gutes und dem Druck in der Leitung 36. In letzterer kann ein Druckgeber (nicht gezeigt) vorgesehen werden, der mit einer ebenfalls nicht gezeigten Steuervorrichtung verbunden ist, welche den Verstellzylinder 58 betätigt in Abhängigkeit vom gemessenen Druck. Analog kann eine Verstellung des kreisförmig gebogenen Ablenkbleches 42 vorgenommen werden.

## Patentansprüche

1. Anlage zur Absiebung einer Fraktion kleiner Korngrößen aus einem mittels eines Brechers oder dergleichen zerkleinerten Gut, mit einer vorzugsweise mit Gefälle angeordneten, in einem Gehäuse drehbar gelagerten und angetriebenen Siebtrommel und einem unteren Auslaßgehäuse für die abgesiebte Fraktion, dadurch gekennzeichnet, daß am unteren sich aufwärts bewegenden Bereich der Siebtrommel (10) auf der Außenseite mindestens eine an eine Gasdruckquelle angeschlossene Strömungsdüse (34) angeordnet ist, die einen Gasstrom in die Siebtrommel (10) hinein schräg nach oben gegen den gegenüberliegenden Trommelbereich richtet, und im Inneren der Siebtrommel (10) ein Umlenkblech (42) angeordnet ist, das sich im Umfangsbereich zwischen der Strömungsdüse (34) und dem Scheitel der Siebtrommel (10) erstreckt.

2. Anlage nach Anspruch 1, dadurch gekennzeichnet, daß als Druckgasquelle die Abgase eines Dieselmotors eines Stromaggregates für die Energieversorgung des Brechers und der Siebtrommel vorgesehen sind.

3. Anlage nach Anspruch 1 oder 2, dadurch gekennzeichnet, daß die Strömungsdüse (34) über eine Verstellvorrichtung (58) verstellbar ist zur Änderung der Höhe des Eintrittsbereichs der Strömung (40) in die Siebtrommel (10) hinein.

4. Anlage nach Anspruch 1 oder 2, dadurch gekennzeichnet, daß die Strömungsdüse (34) als Öffnung in einer Platte (30) ausgebildet ist, die mit der Verstellvorrichtung (58) gekoppelt ist.

5. Anlage nach Anspruch 3 oder 4, dadurch gekennzeichnet, daß eine Steuervorrichtung für die Verstellvorrichtung (58) vorgesehen ist, ein Druckmeßgeber vor der Strömungsdüse (34) den Druck des Gases mißt und die Verstellvorrichtung (58) die Strömungsdüse (34) in Abhängigkeit vom gemessenen Druck verstellt.

6. Anlage nach einem der Ansprüche 1 bis 5, dadurch gekennzeichnet, daß an der vorderen Stirnseite der Siebtrommel (10) ein Luftaustritt (22) vorgesehen ist, dem ein Filter (24) vorgeordnet ist.

7. Anlage nach einem der Ansprüche 1 bis 6, dadurch gekennzeichent, daß im oberen Bereich des Gehäuses (12) mindestens ein Anschluß (46) für Gas angeordnet ist, dem eine Filtervorrichtung (48), Entstaubungsanlage mit eigenem Gebläse oder dergleichen für mitgerissenes Gut zugeordnet ist, und der Anschluß (46) über eine Rückführleitung (50) mit der Zuführleitung (36) für die Strömungsdüse (34) verbunden ist.

8. Anlage nach Anspruch 7, dadurch gekennzeichnet, daß in der Rückführleitung (50) eine Heizvorrichtung (52) angeordnet ist.

9. Anlage nach Anspruch 7 oder 8, dadurch gekennzeichnet, daß das in der Filtervorrichtung (48) abgetrennte Gut zu einer Fördervorrichtung (56) geleitet wird, die das Gut zum Auslaß (26) des Siebtrommelgehäuses (12) führt bzw. zu einem Abzugsband (28) für das Siebgut unterhalb des Gehäuses (12).

10. Anlage nach einem der Ansprüche 1 bis 9, dadurch gekennzeichnet, daß die Wandung des Gehäuses (12) eine Wärmeisolierung aufweist.

## Claims

1. A plant for separating by screening a fraction of small grain size from material crushed by way of a crusher or likewise, with a sieve drum which is preferably arranged with a gradient and which is rotatably mounted and driven in a housing, and with a lower outlet housing for the sieved fraction, characterised in that at the lower upwardly moving region of the sieve drum (10) on the outer side there is arranged at least one flow nozzle (34) which is connected to a pressurised gas source and which directs a gas flow into the sieve drum (10) obliquely upwards against the oppositely lying drum region, and in the inside of the sieve drum (10) there is arranged a deflecting plate (42) which in the circumferential region extends the flow nozzle (34) and the apex of the sieve drum (10).

2. A plant according to claim 1, characterised in that as a pressurised gas source the exhaust of a diesel motor of a current unit for the energy supply of the crusher and of the sieve drum is provided.

3. A plant according to claim 1 or 2, characterised in that the flow nozzle (34) is adjustable via an adjusting device (58) for changing the height of the entry region of the flow (40) into the sieve drum (10).

4. A plant according to claim 1 or 2, characterised in that the flow nozzle (34) is formed as an opening in a plate (30) which is coupled to the adjusting device (58).

5. A plant according to claim 3 or 4, characterised in that a control device is provided for the adjusting device (58), a pressure emitter in front of the flow nozzle (34) measures the pressure of the gas and the adjusting device (58) adjusts the flow nozzle in dependence on the measured pressure.

6. A plant according to one of the claims 1 to 5, characterised in that at the front end face of the sieve drum (10) there is arranged an air exit (22) in front of which a filter (24) is arranged.

7. A plant according to one of the claims 1 to 6, characterised in that in the upper region of the housing (12) there is arranged at least one connection (46) for gas to which there is allocated a filter device (48), a dedusting plant with its own blower or likewise for entrained material, and the connection (46) is connected to the supply conduit (36) for the flow nozzle (34) via a return conduit (50).

8. A plant according to claim 7, characterised in that in the return conduit (50) there is arranged a heating device (52).

9. A plant according to claim 7 or 8, characterised in that the material separated in the filter device (48) is led to a conveying device (56) which guides the material to the outlet (26) of the sieve drum housing (12) or to a removal belt (28) below the housing (12) for the material being sieved.

10. A plant according to one of the claims 1 to 9, characterised in that the walling of the housing (12) comprises a heat insulation.

## Revendications

1. Installation pour séparer par criblage une fraction de faible granulométrie d'un produit, concassé au moyen d'un concasseur ou similaire, comportant un tambour de criblage entraîné et monté tournant dans un bâti, et disposé de préférence incliné, et comportant également un bâti inférieur de décharge pour la fraction séparée par criblage, caractérisée en ce que, dans la zone inférieure du tambour de criblage (10) en mouvement vers le haut, sur la face externe, est disposée au moins une buse d'écoulement (34), raccordée à une source de gaz sous pression qui dirige un courant de gaz vers l'intérieur du tambour de criblage (10), obliquement vers le haut, vers la zone opposée du tambour, et en ce que, dans l'intérieur du tambour, est disposée une tôle déflectrice (42) qui s'étend dans la zone périphérique, entre la buse d'écoulement (34) et le sommet du tambour de criblage (10).

2. Installation suivant la revendication 1 ou la revendication 2, caractérisée en ce que, comme source de gaz sous pression, sont prévus les gaz d'échappement d'un moteur diesel d'un groupe électrogène alimentant en énergie le concasseur et le tambour de criblage.

3. Installation suivant la revendication 1 ou la revendication 2, caractérisée en ce que la buse d'écoulement (34) est réglable, au moyen d'un dispositif de positionnement (58), pour modifier la hauteur de la zone d'entrée du courant de gaz (40) dans le tambour de criblage (10).

4. Installation suivant la revendication 1 ou la revendication 2, caractérisée en ce que la buse d'écoulement (34) est réalisée sous la forme d'une ouverture dans une plaque (30), qui est couplée au dispositif de positionnement (58).

5. Installation suivant la revendication 3 ou la revendication 4, caractérisée en ce qu'il est prévu un dispositif de commande pour le dispositif de positionnement (58), en ce qu'un manomètre mesure, avant la buse d'écoulement (34), la pression du gaz et en ce que le dispositif de positionnement (58) positionne la buse d'écoulement (34) en fonction de la pression mesurée.

6. Installation suivant l'une des revendications 1 à 5, caractérisée en ce que, sur la face frontale avant du tambour de criblage (10), est prévue une sortie d'air (22), avant laquelle est disposé un filtre (24).

7. Installation suivant l'une des revendications 1 à 6, caractérisée en ce que, dans la zone supérieure du bâti (12), est disposé au moins un raccordement (46) pour le gaz, auquel sont adjoints un dispositif de filtre (48), une installation de dépoussiérage comportant son propre ventilateur ou similaire, pour le produit concassé en même temps, et en ce que le raccordement (46) est relié, par une canalisation de retour (50), à la canalisation d'arrivée (36) pour la buse d'écoulement (34).

8. Installation suivant la revendication 7, caractérisée en ce que, dans la canalisation de retour (50), est placé un dispositif de chauffage (52).

9. Installation suivant la revendication 7 ou la revendication 8, caractérisée en ce que le produit séparé dans le dispositif de filtre (48) est envoyé à une installation de transport (56) qui conduit le produit vers la sortie de décharge (26) du bâti (12) du tambour de criblage (10) ou vers une bande d'évacuation (28) du produit criblé, placée sous le bâti (12).

10. Installation suivant l'une des revendications 1 à 9, caractérisée en ce que la paroi du bâti (12) présente une isolation thermique.
